# EUROPÄISCHE PATENTSCHRIFT

(11) **EP 3 247 908 B1**
(45) Veröffentlichungstag und Bekanntmachung des Hinweises auf die Patenterteilung: **25.12.2019**
(21) Anmeldenummer: 16702494.2
(22) Anmeldetag: 20.01.2016
(51) Int. Cl.: F04D 9/04, F04C 23/00, F04D 13/12, F04D 17/16, F04D 29/70, F04D 31/00, F04D 1/00

(54) **PUMPENAGGREGAT MIT INTEGRIERTEN ABSCHEIDER, VAKUUMPUMPE UND FÖRDERPUMPE**
PUMPING UNIT WITH INTEGRATED SEPARATOR, VACUUM PUMP AND LIQUID PUMP
UNITÉ DE POMPAGE AVEC SÉPARATEUR, POMPE À VIDE ET POMPE À LIQUIDE INTÉGRÉS

(30) Priorität: 20.01.2015 DE 102015200843
(43) Veröffentlichungstag der Anmeldung: 29.11.2017
(73) Patentinhaber: Speck Pumpen Vakuumtechnik GmbH, 91154 Roth (DE)
(72) Erfinder: HÄHRE, Pierre, 91126 Schwabach (DE)
(74) Vertreter: Reitstötter Kinzebach
(86) Internationale Anmeldenummer: PCT/EP2016/051117
(87) Internationale Veröffentlichungsnummer: WO 2016/116494

(56) Entgegenhaltungen:
- WO-A1-2012/072601
- GB-A- 463 208
- GB-A- 2 337 561
- US-A- 2 178 994

## Beschreibung

Die vorliegende Erfindung betrifft ein Pumpenaggregat, insbesondere für ein Kalibrierwerkzeug einer Extrusionsanlage.

Extrusionsanlagen zur Herstellung von stranggepressten Profilen, insbesondere von stranggepressten Hohlprofilen aus thermoplastischem Kunststoff, weisen üblicherweise Formgebungseinrichtungen auf, mit welchen die aus einer Extrusionsdüse des Extrusionswerkzeugs austretenden plastischen Profilstränge, beispielsweise Hohlprofile oder Rohre, auf die gewünschten Außen- und Innenabmessungen kalibriert und in den gewünschten Abmessungen eingefroren bzw. zur Erzielung der gewünschten Eigensteifigkeit auf die dazu erforderlichen Temperaturen abgekühlt werden. Typischerweise werden dazu Vakuumkalibriereinrichtungen mit integrierten Kühleinrichtungen verwendet. Die Vakuumkalibriereinrichtung ist dabei so ausgebildet, dass das noch plastische extrudierte Profil mithilfe des angelegten Vakuums an die Formflächen der Kalibrierblenden des Kalibrierwerkzeugs angesaugt wird. Zwischen den Kalibrierblenden können Hohlräume in Form vom Vakuumschlitzen ausgebildet sein. Zur Abkühlung der extrudierten und kalibrierten Profile können Formflächen verwendet werden, in denen Kühlkanäle für ein Temperiermedium, üblicherweise Wasser, ausgespart sind. Außerdem können Kühleinrichtungen wie Wasserbäder, Sprühbäder und ähnliche dem Fachmann bekannte Einrichtungen verwendet werden. Extrusionsanlagen mit derartigen Kalibrierwerkzeugen und entsprechenden Kühleinrichtungen sind beispielsweise in dem Buch von Walter Michaeli "Extrusionswerkzeuge für Kunststoff- und Kautschuk", Karl Hanser Verlag, München/Wien, 2. Auflage, 1991, beschrieben. Außerdem wird beispielhaft auf die Europäische Patentanmeldung EP 0879132 A1 und den dort genannten Stand der Technik verwiesen.

Zur Erzeugung des Unterdrucks an den Werkzeugwänden des Kalibrierwerkzeugs werden üblicherweise Vakuumpumpen verwendet. Durch die Kühlung des Extrudats mit einem flüssigen Kühlmedium, wie beispielsweise Wasser, fällt im Kalibrierwerkzeug deshalb üblicherweise ein Fluidgemisch, das flüssige und gasförmige Medien umfasst, typischerweise ein Wasser-Luft-Gemisch, an, das abgeführt und getrennt werden muss.

In dem deutschen Gebrauchsmuster DE 20206606 U1 wird ein Pumpenaggregat für ein Kalibrierwerkzeug einer Extrusionsanlage beschrieben, das einen Abscheider, der wenigstens einen Fluideinlass für ein Fluidgemisch, das flüssige und gasförmige Medien umfasst, wenigstens einen Fluidauslass und wenigstens einen Gasauslass aufweist, Mittel zur Erzeugung eines Unterdrucks in dem Abscheider, die mit dem Gasauslass und dem Fluideinlass kommunizieren, Mittel zum Absaugen des Fluids, die mit dem Fluidauslass kommunizieren, und Mittel zur Bestimmung des Füllstandes des Fluids in dem Abscheider umfasst. Der Abscheider ist zwischen dem Kalibrierwerkzeug und einer zentralen Vakuumpumpe angeordnet. Die Mittel zur Bestimmung des Füllstandes des Fluids in dem Abscheider umfassen bei der bekannten Vorrichtung eine Schwimmeranordnung, die über eine Stellvorrichtung mit einem an der Mündungsöffnung des Fluidauslasses angeordneten beweglichen Verschlusskörper zusammenwirkt, so dass der Fluidauslass in Abhängigkeit von der Höhe des Wasserspiegels bedarfsweise geöffnet und verschlossen werden kann. Dadurch wird gewährleistet, dass stets nur flüssiges Medium aus dem Abscheider abgeführt wird. Bei einer Ausführungsform ist in dem Pumpenaggregat des Standes der Technik dem ersten Abscheider ein Zyklonabscheider nachgeschaltet, der gewährleistet, dass eine nahezu vollständige Trennung des flüssigen und gasförmigen Mediums erfolgt, so dass ein Ansaugen des flüssigen Mediums in die Vakuumpumpe vermieden wird. Außerdem kann der Gasraum des Zyklonabscheiders als Unterdruckspeicher dienen, so dass ein gezielter Unterdruckaufbau in den einzelnen Unterdrucktanks des Kalibrierwerkzeugs bei gleichzeitiger Trennung der Medien in den beiden Abscheidern erreicht wird. Dazu sind in den Unterdruckleitungen zwischen dem Zyklonabscheider und dem Kalibrierwerkzeug zahlreiche Drosselventile angeordnet.

Das in DE 20206606 U1 beschriebene Pumpenaggregat ist jedoch mit Nachteilen behaftet. So ist die mechanische Schwimmer- und Stelleinrichtung im ersten Flüssigkeitsabscheider störanfällig. Ferner ist die Einstellung des Vakuums im Kalibrierwerkzeug über zahlreiche Drosselventile aufwendig und teuer.

Aus der deutschen Patentschrift DE 1 528 895 ist eine Zentrifugalpumpe zum Fördern von Fluiden bekannt, bei der außer der Zentrifugalpumpe eine weitere Hilfspumpe auf derselben Antriebswelle angeordnet ist, wobei die Hilfspumpe dazu dient, Gas, das aus Blasen- bzw. Gaseinschlüssen einer zu fördernden schlammartigen Flüssigkeit austritt, zu entfernen. Ein dezidierter Flüssigkeits-/Gas-Abscheider ist aus dieser Anmeldung nicht bekannt. Eine ähnliche Anordnung ist aus der in EP 0478228B1 beschriebenen Vorrichtung zur Freisetzung von Gas aus einem Flüssigkeits-/Feststoff-Gemisch bekannt. Auch die deutsche Patentanmeldung DE 10 2006 016199 A1 beschreibt eine selbstentlüftende Zentrifugalpumpe, bei der zusätzlich zur Zentrifugalpumpe eine auf derselben Antriebswelle angeordnete Vakuumpumpe vorgesehen ist, die dazu dient, aus der zu fördernden Flüssigkeit austretendes Gas abzuführen. Auch diese Pumpenanordnung weist keinen dezidierten Abscheider auf. Aus EP 0298949 B1 ist ein ähnliches Pumpenaggregat bekannt. Allen vier Pumpen des Standes der Technik ist gemeinsam, dass die Zentrifugalpumpe als Hauptpumpe zur Flüssigkeitsförderung dient und die Vakuumpumpe als Hilfsaggregat zur Abfuhr des austretenden Gases vorgesehen ist.

Im Gegensatz dazu wird in der deutschen Patentanmeldung DE 10 2007 013872 A1 ein Vakuumsystem für hohe Zusatzflüssigkeitsmengen beschrieben, bei welchem die Hauptpumpe eine Vakuumpumpe ist und eine auf derselben Antriebswelle angeordnete Förderpumpe zur Abfuhr von Flüssigkeiten dient, die aus dem von der Vakuumpumpe geförderten Gas abgeschieden werden sollen. Dazu weisen sowohl die Ansaugleitung als auch die Auslassleitung der Vakuumpumpe jeweils zwei Abscheider auf, die mit den Ansaug- bzw. Auslassleitungen der Fluidförderpumpe kommunizieren. Aufgrund der in die Ansaug- und Auslassleitungen integrierten Abscheider ist für ein solches Vakuumsystem jedoch ein recht hoher Platzbedarf erforderlich.

Aus der internationalen Patentanmeldung WO 2012/072601 der Anmelderin ist ein Pumpenaggregat für ein Kalibrierwerkzeug einer Extrusionsanlage bekannt, das einen Abscheider aufweist, der einen Fluideinlass für ein Fluidgemisch aus flüssigen und gasförmigen Medien, einen Flüssigkeitsauslass und einen Gasauslass umfasst. Eine Vakuumpumpe mit regelbarer Drehzahl zur Erzeugung eines Unterdrucks in dem Abscheider und eine Förderpumpe mit regelbarer Drehzahl zum Absaugen der im Abscheider angesammelten Flüssigkeit sind jeweils direkt in den Abscheider integriert. Ferner sind Mittel zur Bestimmung des Füllstandes der Flüssigkeit in dem Abscheider vorgesehen, die über eine Regeleinrichtung die Drehzahl der Förderpumpe in Abhängigkeit vom Füllstand der Flüssigkeit in dem Abscheider regeln. Das aus WO 2012/072601 bekannte Pumpenaggregat ist aufgrund der Integration der Vakuumpumpe und der Förderpumpe bereits sehr kompakt aufgebaut. Allerdings sind immer noch zwei separate Pumpen mit ihren jeweiligen Antrieben und Regeleinrichtungen vorgesehen, wobei die Regeleinrichtungen aufeinander angepasst werden müssen, da beispielsweise die Förderung der Flüssigkeit aus dem Abscheider mit der Förderpumpe den Unterdruck im Abscheider beeinflusst, der wiederum von der Vakuumpumpe geregelt wird. Ein derartig aufwendiges Pumpenaggregat mit entsprechend komplexer Regelung ist jedoch nicht für alle Anwendungsfälle erforderlich.

In US 2178994 A, GB 463208 A und GB 2337561 A werden Pumpen in Lagerträgerbauweise beschrieben, bei denen Vakuumpumpe und Förderpumpe auf einer dezidierten Pumpenwelle angeordnet sind. Diese Förderpumpen sind herkömmliche Radialradpumpen, die nur einen geringen Gasanteil bei der Förderung von Flüssigkeits-/GasGemischen tolerieren und daher zum Betrieb eine gewisse Flüssigkeitsmenge benötigen, welche die Ansaugöffnung vollständig bedeckt, so dass eine Förderfähigkeit bei nicht oder nur teilweise mit Flüssigkeit bedeckter Ansaugöffnung nicht garantiert ist.

Der vorliegenden Erfindung liegt daher das technische Problem zugrunde, ausgehend von den aus der internationalen Patentanmeldung WO 2012/072601 und der deutschen Patentanmeldung DE 10 2007 013872 A1 bekannten Pumpenaggregaten ein noch kompakteres, einfacheres und kostengünstigeres Pumpenaggregat für ein Kalibrierwerkzeug einer Extrusionsanlage bereitzustellen.

Gelöst wird dieses technische Problem durch das Pumpenaggregat gemäß vorliegendem Anspruch 1. Vorteilhafte Weiterbildungen der Erfindung sind Gegenstände der abhängigen Ansprüche.

Die vorliegende Erfindung betrifft demnach ein Pumpenaggregat mit einem Antriebsmotor, der eine Motorwelle aufweist, einem Abscheider, der wenigstens einen Fluideinlass für ein Fluidgemisch, das flüssige und gasförmige Medien umfasst, wenigstens einen Flüssigkeitsauslass und wenigstens einen Gasauslass aufweist, einer in den Abscheider integrierten Vakuumpumpe zur Erzeugung eines Unterdrucks in dem Abscheider, die mit dem Fluideinlass und dem Gasauslass kommuniziert, wobei eine Drucköffnung der Vakuumpumpe den Gasauslass des Abscheiders bildet, einer in den Abscheider integrierten Förderpumpe zum Absaugen der in dem Abscheider gesammelten Flüssigkeit mit einer axialen Ansaugöffnung und einem Laufrad, die so ausgebildet sind, dass die Förderpumpe als Flüssigkeitsschleuder wirkt, die auch bei nur teilweise mit Flüssigkeit bedeckter Ansaugöffnung Flüssigkeit fördern kann, wobei eine Drucköffnung der Förderpumpe den Flüssigkeitsauslass des Abscheiders bildet, wobei die Vakuumpumpe und die Förderpumpe auf der gemeinsamen Motorwelle des Antriebsmotors angeordnet sind. Durch den im Abscheider erzeugten Unterdruck wird auch in einem Kalibrierwerkzeug, das an den Fluideinlass des Abscheiders angeschlossen wird, ein Unterdruck erzeugt werden.

Die Integration der Vakuumpumpe in den Abscheider bedeutet, dass die Saugöffnung der Vakuumpumpe in den Innenraum des Abscheiders mündet. Ebenso bedeutet die Integration der Förderpumpe in den Abscheider, dass die Saugöffnung der Förderpumpe in den Innenraum des Abscheiders mündet.

Das von der Vakuumpumpe in den Abscheider gesaugte Fluidgemisch wird in dem Abscheider, also noch vor Erreichen des Pumpenraums der Vakuumpumpe, in eine überwiegend Gas enthaltende Phase und eine überwiegend Flüssigkeit enthaltenden Phase getrennt. , Die überwiegend Gas enthaltende Phase wird durch die Vakuumpumpe gefördert und die überwiegend Flüssigkeit enthaltenden Phase, die sich im Bodenbereich des Abscheiders sammelt, wird durch die Förderpumpe gefördert. Die über die Förderpumpe abtransportierte Flüssigkeit kann, je nach Effizienz des Abscheiders, selbstverständlich noch mehr oder weniger Gasanteile enthalten. Letztlich wird das in den Abscheider gesaugte Fluid in einen Gasanteil und einen Fluidanteil mit, verglichen mit dem angesaugten Fluid, abgereichertem Gasanteil aufgetrennt. Der Einfachheit halber ist im Folgenden aber stets von der abgetrennten Flüssigkeit die Rede.

Im Gegensatz zu dem aus der internationalen Patentanmeldung WO 2012/072601 bekannten Pumpenaggregat weist das erfindungsgemäße Pumpenaggregat lediglich einen Antriebsmotor auf, der sowohl die Vakuumpumpe als auch die Förderpumpe antreibt. Das erfindungsgemäße Pumpenaggregat ist daher kostengünstiger herstellbar. Aufgrund der Anordnung beider Pumpen auf einer gemeinsamen Motorwelle ergibt sich außerdem eine noch kompaktere Bauweise, da der Abscheider eine niedrigere Bauhöhe aufweisen kann.

Im Gegensatz zu dem übrigen eingangs erwähnten Stand der Technik münden bei dem erfindungsgemäßen Pumpenaggregat sowohl der Ansaugstutzen der Vakuumpumpe als auch der Ansaugstutzen der Förderpumpe in den gemeinsamen Abscheider, sodass ein besonders kompaktes Pumpenaggregat bei gleichzeitig effektiver Flüssigkeitsabscheidung bereitgestellt wird.

Bei dem erfindungsgemäßen Pumpenaggregat ist der Durchmesser des Saugmundes der Förderpumpe, der in den Abscheider mündet, vorzugsweise um den Faktor 2 bis 3 größer, besonders bevorzugt etwa um den Faktor 2,5 größer als der Durchmesser des Saugmundes einer herkömmlichen Förderpumpe, insbesondere einer herkömmlichen Zentrifugalpumpe. Unter einer "herkömmlichen" Pumpenauslegung ist hier eine Auslegung zu verstehen, bei der sich der Fachmann an den bekannten und typischerweise bei der Pumpenauslegung verwendeten Pfleiderer-Bemessungsregeln orientiert,wie sie im Hanbuch von Carl Pfleiderer, "Die Kreiselpumpen für Flüssigkeiten und Gase", Springer-Verlag, 1961, beschrieben sind. So wird eine herkömmliche Zentrifugalpumpe, die beispielsweise ein Fördervolumen von 6 Kubikmeter pro Stunde erreichen soll, mit einem Saugmund mit einem Durchmesser von 35 mm ausgelegt. Demgegenüber wird bei einem erfindungsgemäßen Pumpenaggregat für das gleiche Fördervolumen ein Saugmund mit einem Durchmesser von 80 mm vorgesehen. Bei dem erfindungsgemäßen Pumpenaggregat kann so verhindert werden, dass Luft in das Laufrad gelangt, was zu einem Abbruch des Förderstroms führen kann. Vereinfacht gesprochen kann man sagen, dass die erfindungsgemäß vorgesehene Förderpumpe eher als Flüssigkeitsschleuder denn als klassische Zentrifugalpumpe arbeitet.

Vorzugsweise ist der Antriebsmotor ein Antriebsmotor mit regelbarer Drehzahl, so dass sich der im Abscheider herrschende Unterdruck und die Fördermenge der von der Förderpumpe aus dem Abscheider abtransportierten Flüssigkeit über eine Änderung der Drehzahl des Antriebsmotors steuern lassen.

Besonders bevorzugt sind die Laufraddurchmesser der Vakuumpumpe und der Förderpumpe aufeinander abgestimmt. Bei der Vakuumpumpe ist die erzeugte Druckdifferenz proportional zum Quadrat der Umfangsgeschwindigkeit, also zum Quadrat des Produktes aus Drehzahl und Außendurchmessers des Laufrades. Bei der Förderpumpe ist die Druckdifferenz proportional zum Produkt aus Drehzahl und dem Verhältnis Außendurchmesser/Innendurchmesser des Laufrades. Da beide Pumpen erfindungsgemäß auf einer gemeinsamen Pumpenwelle angeordnet sind, ist die Drehzahl in beiden Fällen gleich. Je nach gewünschter Druckdifferenz der Vakuumpumpe und je nach gewünschter Druckdifferenz der Förderpumpe können die jeweiligen Laufraddurchmesser entsprechend abgestimmt werden.

Aufgrund der Anordnung der Förderpumpe und der Vakuumpumpe auf einer gemeinsamen Motorwelle sind jedoch der einstellbare Unterdruck und die Förderleistung an abzutransportierender Flüssigkeit nicht mehr unabhängig voneinander steuerbar. Vorzugsweise erfolgt die Regelung des Antriebsmotors daher so, dass im Abscheider ein gewünschter Unterdruck erzielt wird. Besonders bevorzugt umfasst das erfindungsgemäße Pumpenaggregat daher einen in den Abscheider angeordneten Drucksensor, der den im Abscheider herrschenden Druck misst. Der Antriebsmotor umfasst vorzugsweise eine Regeleinrichtung, welche die Drehzahl des Antriebsmotors in Abhängigkeit von dem durch den Drucksensor ermittelten Druck regelt. Besonders wird dazu in der Regeleinrichtung ein Sollwert des im Abscheider gewünschten Druckes vorgegeben und die Regelung des im Abscheider herrschenden Unterdrucks erfolgt durch Messung des Ist-Drucks im Abscheider durch den Drucksensor und eine entsprechende Regelung des Drucks auf den Sollwert durch Regelung der Drehzahl des Antriebsmotors. Vorzugsweise handelt es sich bei dem Antriebsmotor dann um einen Elektromotor. Zur Regelung der Drehzahl des Elektromotors kann die Regeleinrichtung in diesem Fall einen Frequenzumrichter mit PID-Regler umfassen. Die Regeleinrichtung kann außerdem ein integriertes oder externes Bedienteil umfassen, um das die der die Drehzahl über einen Frequenzumrichter mit PID-Regler eingestellt wird.

Da die Förderpumpe auf der gleichen Motorwelle wie die Vakuumpumpe angeordnet ist, kann die Förderleistung der Förderpumpe nicht mehr durch eine von der Drehzahl der Vakuumpumpe unabhängige Anpassung der Drehzahl verändert werden. Vorzugsweise wird man die Förderpumpe daher so auslegen, dass selbst bei niedrigster Drehzahl des Antriebsmotors die anfallende Flüssigkeit zuverlässig ausgetragen werden kann. Bevorzugt wird als Förderpumpe eine Kreiselpumpe eingesetzt, welche die Zentrifugalkraft zur Förderung der Flüssigkeit nützt. Das Laufrad der Förderpumpe ist dabei so ausgestaltet, dass die Förderpumpe umso mehr Flüssigkeit fördert, je höher der Flüssigkeitsfüllstand im Abscheider ist. Im Gegensatz zu herkömmlichen Kreiselpumpen, wie beispielsweise Radialpumpen, bei denen die Saugöffnung voll mit Flüssigkeit bedeckt sein muss, damit die Ansaugströmung nicht abreißt, ist das Laufrad der Förderpumpe des erfindungsgemäßen Pumpenaggregats vorzugsweise so ausgestaltet, dass das Laufrad auch bei teilbedeckter Saugöffnung fördern kann oder, bei einem Flüssigkeitsstand im Abscheider unterhalb der Saugöffnung einfach nur frei mitdrehen kann.

Das erfindungsgemäße Pumpenaggregat benötigt daher im Gegensatz zu dem aus WO 2012/072601 bekannten Pumpenaggregat auch keinen Füllstandsensor mehr, und somit auch keinen zweiten Frequenzumrichter und entsprechend aufwendige Verkabelung. Damit lassen sich weitere Kosteneinsparungen realisieren. Gleichwohl kann als eine Art Sicherheitseinrichtung ein Füllstandsensor im Abscheider angeordnet werden, welcher beispielsweise einer Störung der Anlage das Kundenaggregat abschaltet. Als Füllstandsensor kann beispielsweise ein im Boden und/oder in der Seitenwand des Abscheiders installierter Drucksensor eingesetzt werden. Vorzugsweise werden zwei Drucksensoren verwendet, wobei der im oberen Bereich des Abscheiders angeordnete Drucksensor den Druck im Gasraum des Abscheiders misst, während der im Bodenbereich des Abscheiders angeordnete Drucksensor den Gesamtdruck aus Druck im Gasraum und dem durch den Füllstand der Flüssigkeit oberhalb des Drucksensors erzeugten Druck misst, so dass aus dem Differenzdruck der Füllstand oberhalb des Drucksensors errechnet werden kann. Es sind selbstverständlich auch andere Vorrichtungen zur Messung der Füllstandshöhe einsetzbar, beispielsweise kann ein am Innenmantel des Abscheiders angeordneter Streifen mit mehreren übereinander angeordneten Leitfähigkeitssensoren den Übergang von der flüssigen Phase zum Gasraum detektieren.

Die zur Erzeugung des Unterdrucks verwendete Vakuumpumpe ist vorzugsweise eine Flüssigkeitsringvakuumpumpe, die insbesondere zur Erzeugung eines Vakuums von weniger als 800 mbar absolut eingesetzt wird, oder eine Seitenkanalvakuumpumpe, die bevorzugt zur Erzeugung eines Vakuums von mehr als 800 mbar absolut eingesetzt wird.

Als Abscheider kommen beliebige, aus dem Stand der Technik bekannte Flüssigkeits-Gas-Abscheider in Frage. Bevorzugt werden in dem erfindungsgemäßen Pumpenaggregat jedoch Gravitationsabscheider oder Abscheider verwendet, die nach dem Zyklonprinzip arbeiten.

Das erfindungsgemäße Pumpenaggregat ist für eine Vielzahl von Anwendungen einsetzbar, bei denen ein Fluidgemisch aus Gasen und Flüssigkeiten in eine im wesentlichen Gase enthaltende Phase und eine im Wesentlichen Flüssigkeiten enthaltende Phase getrennt werden müssen. Besonders bevorzugt eignet sich das erfindungsgemäße Pumpenaggregat jedoch für den Einsatz bei Kalibrierwerkzeugen einer Extrusionsanlage. Dazu ist vorzugsweise der Fluideinlass des Abscheiders über eine Unterdruckleitung mit einem Kalibrierwerkzeug einer Extrusionsanlage verbunden.

Die Erfindung wird im Folgenden anhand einer in den beigefügten Zeichnungen dargestellten bevorzugten Ausführungsform näher erläutert. In den Zeichnungen zeigt:
- Figur 1: eine perspektivische Ansicht des erfindungsgemäßen Pumpenaggregats;
- Figur 2: eine Seitenansicht des erfindungsgemäßen Pumpenaggregats und
- Figur 3: eine der Figur 2 im Wesentlichen entsprechende Seitenansicht mit Teilbereichen im Querschnitt.

In Figur 1 ist ein insgesamt mit der Bezugsziffer 10 bezeichnetes Pumpenaggregat gemäß einer bevorzugten Ausführungsform der Erfindung dargestellt. Das Pumpenaggregat 10 umfasst einen Abscheider 11, der im dargestellten Beispiel zwei Fluideinlässe 12, 12a für ein Fluidgemisch, das flüssige und gasförmige Medien umfasst, wenigstens einen Füssigkeitsauslass 13 und wenigstens einen Gasauslass 14 aufweist. Der Fluideinlass 12, 12a kann über eine (nicht dargestellte) Unterdruckleitung mit einem (ebenfalls nicht dargestellten) Kalibrierwerkzeug einer (nicht dargestellten) Extrusionsanlage verbunden werden. Für eine detaillierte Beschreibung einer derartigen Extrusionsanlage mit einem oder mehreren Kalibrierwerkzeugen wird auf die europäische Patentanmeldung EP 0879132 A1 bzw. auf das deutsche Gebrauchsmuster DE 20206606 U1 verwiesen.

Das erfindungsgemäße Pumpenaggregat umfasst einen Antriebsmotor 15, der im dargestellten Beispiel als Elektromotor ausgebildet ist, welcher über eine Regeleinrichtung 16 geregelt wird.

Wie man insbesondere der Querschnittsdarstellung der Figur 3 entnehmen kann, sind auf einer Motorwelle 17 des Antriebsmotors 15 ein Laufrad 18 einer Vakuumpumpe 19 und ein Laufrad 20 einer Flüssigkeitsförderpumpe 21 angeordnet. Die Vakuumpumpe 19 weist eine Saugöffnung 22 auf, die ins Innere des Abscheiders 11 mündet und somit über den Innenraum des Abscheiders 11 mit dem Fluideinlass 12, 12a, des Abscheiders kommuniziert. Über die Vakuumpumpe 19 wird in dem Abscheider 11 ein Unterdruck erzeugt, so dass durch den mit dem Kalibrierwerkzeug verbundenen Fluideinlass 12, 12a ein Fluidgemisch, beispielsweise ein Gas/Wasser-Gemisch vom Kalibrierwerkzeug in den Abscheider 11 gesaugt wird. In dem Abscheider 11 werden die flüssigen und gasförmigen Medien weitgehend getrennt. Die abgetrennten gasförmigen Medien werden über die Saugöffnung 22 und das Laufrad 18 der Vakuumpumpe 19 in die Druckstufe der Vakuumpumpe 19 transportiert. Wie man den Darstellungen der Figuren 1 bis 3 entnimmt, ist die Vakuumpumpe 19 in den Abscheider integriert, so dass der Druckauslass der Vakuumpumpe 19 den Gasauslass 14 des Abscheiders bildet.

Im unteren Bereich 23 des Abscheiders 11 sammelt sich das aus dem Fluidgemisch abgetrennte flüssige Medium an, das über die Flüssigkeitsförderpumpe 21 abgesaugt wird. Dazu weist die Förderpumpe 21 eine axiale Ansaugöffnung 24 auf, die in das Zentrifugallaufrad 20 der Förderpumpe 21 übergeht. Die Förderpumpe 21 ist ebenfalls derart in das Gehäuse des Abscheiders 11 integriert, dass die Auslassöffnung der Druckstufe der Förderpumpe den Flüssigkeitsauslass 13 des Abscheiders 11 bildet.

Im Kopfbereich 25 des Abscheiders 11 ist ein Vakuumsensor 26 angeordnet, welcher den Druck im Abscheider misst. Der Vakuumsensor 26 ist mit der Regeleinrichtung 16 verbunden, welche die Drehzahl des Antriebsmotors 15 über einen in die Regeleinrichtung 16 integrierten Frequenzumrichter mit PID-Regler so regelt, dass der im Abscheider 11 gemessene Unterdruck einem vorgegebenen Sollwert weitgehend entspricht. Die Regeleinrichtung umfasst außerdem ein (nicht dargestelltes) Bedienteil, über welches der gewünschte Unterdruck eingestellt werden kann. Das Bedienteil kann in die Regeleinrichtung 16 integriert sein oder als externes Bedienteil kabellos oder kabelgebunden mit dem Frequenzumrichter und dem PID-Regler der Regeleinrichtung 16 kommunizieren.

Das Laufrad 20 der Förderpumpe 21 ist so gestaltet, dass eine Flüssigkeitsförderung auch dann möglich ist, wenn die axiale Ansaugöffnung 24 nur teilweise mit Flüssigkeit bedeckt ist. Wenn das Flüssigkeitsniveau im Abscheider 11 sogar unterhalb der Unterkante 27 der Ansaugöffnung 24 liegt, kann die Förderpumpe auch problemlos frei mitdrehen. Die Förderpumpe 21 ist in Abhängigkeit vom jeweiligen Anwendungsfall so ausgelegt, dass auch bei niedrigster Betriebsdrehzahl des Antriebsmotors alle typischerweise zu erwartende Flüssigkeit abtransportiert werden kann.

### Bezugszeichenliste

- 10: Pumpenaggregat
- 11: Abscheider
- 12: Fluideinlass
- 12a: Fluideinlass
- 13: Flüssigkeitsauslass
- 14: Gasauslass
- 15: Antriebsmotor
- 16: Regeleinrichtung
- 17: Motorwelle
- 18: Laufrad der Vakuumpumpe
- 19: Vakuumpumpe
- 20: Laufrad der Förderpumpe
- 21: Flüssigkeitsförderpumpe
- 22: Saugöffnung der Vakuumpumpe
- 23: unterer Bereich des Abscheiders
- 24: axiale Ansaugöffnung der Flüssigkeitsförderpumpe
- 25: Kopfbereich des Abscheiders
- 26: Vakuumsensor
- 27: Unterkante der Ansaugöffnung

## Patentansprüche

1. Pumpenaggregat (10), mit
einem Antriebsmotor (15), der eine Motorwelle (17) aufweist,
einem Abscheider (11), der wenigstens einen Fluideinlass (12,12a) für ein Fluidgemisch, das flüssige und gasförmige Medien umfasst, wenigstens einen Flüssigkeitsauslass (13) und wenigsten einen Gasauslass (14) aufweist,
einer in den Abscheider (11) integrierten Vakuumpumpe (19) zur Erzeugung eines Unterdrucks in dem Abscheider (11), die mit dem Fluideinlass (12,12a) und dem Gasauslass (14) kommuniziert, wobei eine Drucköffnung der Vakuumpumpe (19) den Gasauslass (14) des Abscheiders (11) bildet,
einer in den Abscheider (11) integrierten Förderpumpe (21) zum Absaugen des in dem Abscheider (11) gesammelten Fluids mit einer axialen Ansaugöffnung (24) und einem Laufrad (20), die so ausgebildet sind, dass die Förderpumpe (21) als Flüssigkeitsschleuder wirkt, die auch bei nur teilweise mit Flüssigkeit bedeckter Ansaugöffnung (24) Flüssigkeit fördern kann, wobei eine Drucköffnung der Förderpumpe (21) den Flüssigkeitsauslass (13) des Abscheiders (11) bildet,
wobei die Vakuumpumpe (19) und die Förderpumpe (21) auf der gemeinsamen Motorwelle (17) des Antriebsmotors (15) angeordnet sind.

2. Pumpenaggregat gemäß Anspruch 1, **dadurch gekennzeichnet, dass** der Antriebsmotor (15) ein Antriebsmotor mit regelbarer Drehzahl ist.

3. Pumpenaggregat gemäß Anspruch 2, **dadurch gekennzeichnet, dass** in dem Abscheider (11) einen Drucksensor (26) angeordnet ist.

4. Pumpenaggregat gemäß Anspruch 3, **dadurch gekennzeichnet, dass** der Antriebsmotor (15) eine Regeleinrichtung (16) umfasst, welche die Drehzahl des Antriebsmotors (15) in Abhängigkeit von dem durch den Drucksensor (26) ermittelten Druck regelt.

5. Pumpenaggregat gemäß einem der Ansprüche 1 bis 4, **dadurch gekennzeichnet, dass** die Förderpumpe (21) eine Kreiselpumpe ist.

6. Pumpenaggregat gemäß einem der Ansprüche 1 bis 5, **dadurch gekennzeichnet, dass** die Vakuumpumpe (19) eine Flüssigkeitsring-Vakuumpumpe oder eine Seitenkanalvakuumpumpe ist.

7. Pumpenaggregat gemäß einem der Ansprüche 1 bis 6, **dadurch gekennzeichnet, dass** der Abscheider (11) ein Schwerkraftabscheider oder ein nach dem Zyklonprinzip arbeitender Abscheider ist.

8. Pumpenaggregat gemäß einem der Ansprüche 1 bis 7, **dadurch gekennzeichnet, dass** der Fluideinlass (12,12a) des Abscheiders (11) über eine Unterdruckleitung mit einem Kalibrierwerkzeug einer Extrusionsanlage verbindbar ist.

## Claims

1. Pump unit (10), with
a drive motor (15) having a motor shaft (17),
a separator (11) having at least one fluid inlet (12, 12a) for a fluid mixture comprising liquid and gaseous media, at least one liquid outlet (13) and at least one gas outlet (14),
a vacuum pump (19) integrated into the separator (11) for generating a vacuum in the separator (11), which vacuum pump communicates with the fluid inlet (12, 12a) and the gas outlet (14), wherein a pressure opening of the vacuum pump (19) forms the gas outlet (14) of the separator (11),
a conveying pump (21) integrated into the separator (11) for suctioning the fluid collected in the separator (11) with an axial suction opening (24) and an impeller (20), which are configured such that the conveying pump (21) acts as a liquid centrifuge, which can convey liquid even if the suction opening (24) is only covered in part with liquid, wherein a pressure opening of the conveying pump (21) forms the liquid outlet (13) of the separator (11),
wherein the vacuum pump (19) and the conveying pump (21) are arranged on the common motor shaft (17) of the drive motor (15).

2. Pump unit according to claim 1, **characterised in that** the drive motor (15) is a drive motor with controllable rotational speed.

3. Pump unit according to claim 2, **characterised in that** a pressure sensor (26) is arranged in the separator (11).

4. Pump unit according to claim 3, **characterised in that** the drive motor (15) comprises a control device (16), which controls the rotational speed of the drive motor (15) depending on the pressure detected by the pressure sensor (26).

5. Pump unit according to any of claims 1 to 4, **characterised in that** the conveying pump (21) is a centrifugal pump.

6. Pump unit according to any of claims 1 to 5, **characterised in that** the vacuum pump (19) is a liquid-ring vacuum pump or a side-channel vacuum pump.

7. Pump unit according to any of claims 1 to 6, **characterised in that** the separator (11) is a gravity separator or a separator operating according to the cyclone principle.

8. Pump unit according to any of claims 1 to 7, **characterised in that** the fluid inlet (12, 12a) of the separator (11) can be connected with a calibrating tool of an extrusion system by way of a vacuum line.

## Revendications

1. Groupe motopompe (10) avec
un moteur d'entraînement (15) qui comprend un arbre moteur (17),
un séparateur (11) qui comprend au moins une entrée pour fluides (12, 12a) pour un mélange de fluides comportant des fluides liquides et gazeux, au moins une sortie pour liquide (13) et au moins une sortie pour gaz (14),
une pompe à vide (19) intégrée dans le séparateur (11) pour engendrer une sous-pression dans le séparateur (11) et communiquant avec l'entrée pour fluides (12, 12a) et la sortie pour gaz (14), une ouverture de pression de la pompe à vide (19) formant la sortie pour gaz (14) du séparateur (11),
une pompe de transfert (21) intégrée dans le séparateur (11) pour aspirer le fluide collecté dans le séparateur (11) et ayant une ouverture d'aspiration axiale (24) et une roue (20) qui sont configurées de façon que la pompe de transfert (21) produise l'effet d'une centrifugeuse de liquide qui est adaptée pour transférer du liquide même lorsque l'ouverture d'aspiration (24) n'est recouverte de liquide que partiellement, une ouverture de pression de la pompe de transfert (21) formant la sortie pour liquide (13) du séparateur (11),
la pompe à vide (19) et la pompe de transfert (21) étant disposées sur l'arbre moteur (17) commun du moteur d'entraînement (15).

2. Groupe motopompe selon la revendication 1, **caractérisé en ce que** le moteur d'entrainement (15) est un moteur d'entrainement avec un nombre de tours réglable.

3. Groupe motopompe selon la revendication 2, **caractérisé en ce qu'**un capteur de pression (26) est disposé dans le séparateur (11).

4. Groupe motopompe selon la revendication 3, **caractérisé en ce que** le moteur d'entrainement (15) comprend un dispositif de réglage (16) qui règle le nombre de tours du moteur d'entraînement (15) en fonction de la pression déterminée par le capteur de pression (26).

5. Groupe motopompe selon l'une des revendications 1 à 4, **caractérisé en ce que** la pompe de transfert (21) est une pompe centrifuge.

6. Groupe motopompe selon l'une des revendications 1 à 5, **caractérisé en ce que** la pompe à vide (19) est une pompe à vide à anneau liquide ou une pompe à vide à canal latéral.

7. Groupe motopompe selon l'une des revendications 1 à 6, **caractérisé en ce que** le séparateur (11) est un séparateur de gravité ou un séparateur travaillant selon le principe du cyclone.

8. Groupe motopompe selon l'une des revendications 1 à 7, **caractérisé en ce que** l'entrée pour fluide (12, 12a) du séparateur (11) est adaptée pour pouvoir être reliée à un outil de calibrage d'une installation d'extrusion par un tuyau à dépression.
